# EUROPÄISCHE PATENTSCHRIFT

(11) **EP 3 275 508 B1**
(45) Veröffentlichungstag und Bekanntmachung des Hinweises auf die Patenterteilung: **05.03.2025**
(21) Anmeldenummer: 17181792.7
(22) Anmeldetag: 18.07.2017
(51) Int. Cl.: A62C 31/00, A62C 31/02, A62C 31/03

(54) **DÜSE FÜR WASSER, INSBESONDERE FÜR EINEN WASSERWERFER**
NOZZLE FOR WATER, IN PARTICULAR FOR A WATER GUN
BUSE POUR EAU, EN PARTICULIER POUR UN PISTOLET À EAU

(30) Priorität: 25.07.2016 DE 102016213551
(43) Veröffentlichungstag der Anmeldung: 31.01.2018
(73) Patentinhaber: AWG Fittings GmbH, 89177 Ballendorf (DE)
(72) Erfinder: UNRATH, Wilfried, 89547 Gerstetten (DE)
(74) Vertreter: Dr. Weitzel & Partner

(56) Entgegenhaltungen:
- AT-B- 193 182
- JP-A- 2004 105 312
- US-A- 3 149 784
- US-A1- 2002 151 250

## Beschreibung

Die vorliegende Erfindung betrifft einen Wasserwerfer mit einer Vollstrahldüse, besonders zum Einsatz in Feuerlöschvorrichtungen.

Übliche Vollstrahldüsen für Strahlrohre am Ende von Feuerwehrschläuchen oder für Wasserwerfer zum Feuerlöschen weisen eine einfache Bohrung, die eine Austrittsöffnung bildet, auf, wobei die Bohrung meist eine Verjüngung am Ende des Strömungskanals durch die Vollstrahldüse darstellt. Wie bei einem ballistischen Wurf kann man mit einer solchen Vollstrahldüse eine bestimmte Wurfweite erzeugen. In der Praxis ist die Wasserauftrefffläche kein Punkt beziehungsweise kein Kreis, sondern immer eine runde oder ovale Auftrefffläche, weil das Wasser, das durch die Vollstrahldüse ausgedüst wird, im Flug durch den Luftwiderstand und die Wirbelbildung auseinander strömt und sich nur auf den ersten Metern hinter der Austrittsöffnung näherungsweise entlang eines Zylindervolumens ausbreitet.

Je besser und länger der aus der Vollstrahldüse austretende Wasserstrahl gebündelt bleibt, desto größer ist die Wurfweite und desto kleiner die Auftrefffläche auf dem Boden.

Die vorliegende Erfindung betrifft Wasserwerfer mit solchen Vollstrahldüsen, die demnach einen Strömungsquerschnitt aufweisen, der eine zumindest im Wesentlichen kreisförmige Grundfläche hat.

Neben solchen Vollstrahldüsen gibt es Hohlstrahldüsen, auch als Ringstrahldüse bezeichnet, bei welchen der Strömungsquerschnitt der Austrittsfläche im Wesentlichen ringförmig ist. Die Hohlstrahldüse kann dabei verstellbar sein, um den Strahl mehr oder minder zu bündeln. Mit Hohlstrahldüsen erzeugt man einen breiteren Sprühwinkel und eine Verstellbarkeit des Strahls. Bei Vollstrahldüsen hingegen wird das Wasser vor dem Austritt in Rotation versetzt, um einen Sprühwinkel von maximal ca. 20° zu erhalten. Daher wird im Feuerwehrbereich ganz wesentlich zwischen Vollstrahldüsen und Hohlstrahldüsen unterschieden. Die Hohlstrahldüsen weisen eine geringere Reichweite als die Vollstrahldüsen auf.

Ein Nachteil bei den bekannten Wasserstrahldüsen ist, dass insbesondere als Wasserausgang eines Wasserwerfers die Wurfweite durch die Bauform der Düse festgelegt und auf eine vergleichsweise kleine Wasserauftrefffläche insbesondere am Boden festgelegt ist. Das bedeutet beispielsweise bei der Brandbekämpfung auf Flughäfen, insbesondere beim Kühlen oder Löschen von Flugzeugen, wofür die vorliegende Erfindung besonders geeignet sein soll, dass nicht der gesamte Längsbereich eines Flugzeugs, beispielsweise der Flugzeugrumpf, gleichzeitig oder zumindest ein wesentlicher Teil hiervon gleichzeitig gekühlt und oder gelöscht werden kann. Vielmehr ist es bisher notwendig, den Auftreffbereich entlang des Flugzeugrumpfes durch Vertikalbewegungen der Düse zur variieren, wodurch zwar die Position des Auftreffens des Wassers am Flugzeugrumpf in der Praxis geändert werden kann, jedoch trotzdem die Beschränkung auf eine gleichzeitige Kühlung nur eines vergleichsweise kurzen Abschnitts des Flugzeugrumpfes möglich ist.

Ferner ist es mit den bekannten Wasserstrahldüsen nicht möglich, eine Feuerschutzwand nach Art eines Wasservorhangs zu bilden. Auch die schnelle Wasserbeaufschlagung einer größeren Fläche am Boden ist nicht möglich.

DE 10 2011 077 072 B3 schlägt eine Vollstrahldüse mit einer Austrittskammer und wenigstens einer Austrittsöffnung in einer Stirnfläche der Austrittskammer vor, wobei die Austrittsöffnung einen kleineren Querschnitt als die Austrittskammer aufweist und die Stirnfläche mit wenigstens drei über dem Umfang der Austrittsöffnung verteilt angeordneten taschenartigen Ausnehmungen versehen ist, um den aus der Austrittsöffnung austretenden Vollstrahl aufzureißen und dadurch eine feine Zerstäubung zur Verfügung zu stellen, welche den Brandherd besser kühlen soll als bekannte Vollstrahlen. Durch die Anordnung der taschenartigen Ausnehmungen wird rund um den Vollstrahl ein feiner Sprühnebel erzeugt, der aufgrund seiner trichterartigen Verteilung jedoch pro Flächeneinheit nur eine geringe Kühlwirkung erzeugen kann.

DE A0019987 M AZ offenbart eine Flüssigkeitsdüse für Schaumstrahlrohre für Feuerlöschzwecke zur Erzeugung eines Hohlstrahls, wobei über dem Umfang des Strömungsquerschnitts gleichmäßig verteilt Querschnittserweiterungen vorgesehen sind.

AT 193182 B offenbart eine Düse für Regner oder Bewässerungsgeräte, bei welchen ein Hauptstrom kaum gestört durch die Düse des Regners geleitet wird und ferner durch eine Durchbrechung der Düsenwandung ein Nebenstrom erzeugt wird, der gegen eine Prall- oder Ablenkfläche strömt, um eine Beregnung in der Nähe des Regners zu bewirken. Die Prall- oder Ablenkfläche wird dadurch in der Durchbrechung der Düsenwandung gebildet, dass die Durchbrechung schlitzförmig ist, mit einem unter einem spitzen Winkel, schräg zur Achse der Düsenmündung abgewinkelten Schlitz.

DE 10 2011 076 443 B4 offenbart ein Rückschlagventil für eine Sprühdüse und ein Düsenrohr.

JP 2004 105312 A beschreibt einen Wasserwerfer, genauer einen Wassersprühkopf, mit den im Oberbegriff des Anspruchs 1 zusammengefassten Merkmalen.

Der vorliegenden Erfindung liegt die Aufgabe zugrunde, einen Wasserwerfer mit einer Vollstrahldüse anzugeben, welche bei unverändert hoher Wurfweite zugleich die Kühlung besonders langer Objekte, die Herstellung einer Feuerschutzwand und die verbesserte Kühlung großer Flächen ermöglicht.

Die erfindungsgemäße Aufgabe wird durch einen Wasserwerfer mit den Merkmalen von Anspruch 1 gelöst. In den abhängigen Ansprüchen sind vorteilhafte und besonders zweckmäßige Ausgestaltungen der Erfindung angegeben.

Ein erfindungsgemäßer Wasserwerfer mit einer Vollstrahldüse umfasst eine Austrittsöffnung, die einen äußeren Umfang aufweist, der eine Austrittsfläche zur Ausbildung eines Strömungsquerschnitts umschließt. Der Strömungsquerschnitt weist eine zumindest im Wesentlichen kreisförmige Grundfläche auf. Die Grundfläche ist insbesondere jener zumindest im Wesentlichen kreisförmige Strömungsquerschnitt, der den größten Teil der Austrittsöffnung bildet.

Erfindungsgemäß ist nun ausschließlich in einem Winkelbereich des äußeren Umfangs der Austrittsöffnung wenigstens eine radiale Querschnittserweiterung der Austrittsfläche vorgesehen, wobei der Winkelbereich maximal 180° beträgt.

Demnach ist erfindungsgemäß wenigstens eine einzige Querschnittserweiterung am äußeren Umfang der Austrittsöffnung vorgesehen oder es sind mehrere Querschnittserweiterungen am äußeren Umfang der Austrittsöffnung vorgesehen, die dann jedoch nicht über dem gesamten äußeren Umfang der Austrittsöffnung verteilt angeordnet sind, sondern es verbleibt ein Bereich von wenigstens 180°, das heißt von wenigstens der Hälfte des äußeren Umfangs, in welchem keine radiale Querschnittserweiterung vorgesehen ist. Das heißt in diesem Bereich folgt der äußere Umfang ausschließlich einer Kreisform.

Wenn vorliegend bei einer Vollstrahldüse von einem Strömungsquerschnitt mit einer kreisförmigen Grundfläche die Rede ist, so ist hiermit eine vollkreisförmige Grundfläche gemeint.

Die erfindungsgemäße Vollstrahldüse des Wasserwerfers weist einen entlang einer Axialrichtung verlaufenden Strömungskanal auf beziehungsweise umschließt diesen, wobei die Austrittsöffnung an dem Auslassende des Strömungskanals vorgesehen ist. Die wenigstens eine radiale Querschnittserweiterung wird durch einen mit seiner Längsachse parallel zur Axialrichtung des Strömungskanals verlaufenden, senkrecht zur Grundfläche mündenden Schlitz oder eine mit ihrer Längsachse parallel zur Axialrichtung des Strömungskanals verlaufenden, senkrecht zur Grundfläche mündenden Aussparung gebildet. Dabei verläuft der Schlitz oder die Aussparung insbesondere ausschließlich entlang der Axialrichtung des Strömungskanals, demnach ist keine Schrägstellung, beispielsweise zur Erzeugung einer Prallfläche, vorgesehen. Vielmehr ermöglicht der Schlitz oder die Aussparung lediglich eine entsprechende Aufweitung des durch den Strömungskanal strömenden Strahls, ohne diesen in der Axialrichtung seitlich auszulenken.

Wenn erfindungsgemäß ein Schlitz vorgesehen ist, so erstreckt sich dieser bis auf den radial äußeren Umfang der Vollstrahldüse, das heißt der Schlitz ist in Radialrichtung auch außen randoffen ausgebildet. Wenn hingegen eine Aussparung vorgesehen ist, so erstreckt sich die radiale Querschnittserweiterung nicht bis zur Außenfläche der Düse, sondern die Austrittsöffnung und die Aussparung wird von einem äußeren Umfang, also einer Wand oder einem Rand, vollumfänglich umschlossen.

Besonders vorteilhaft erstreckt sich der Winkelbereich des äußeren Umfangs der Austrittsöffnung, in welchem die wenigstens eine radiale Querschnittserweiterung vorgesehen ist, über maximal 90° und insbesondere über maximal 60° oder 45° oder 30°.

Mit radialer Querschnittserweiterung ist vorliegend jede lokale Ausbuchtung der Austrittsfläche ausgehend von der Grundfläche radial nach außen gemeint, ungeachtet der Form der Ausbuchtung. Diese kann abgerundet, im Wesentlichen rund oder auch spitz sein oder auch andere gebogene oder abgewinkelte Formen aufweisen.

Der Winkelbereich des äußeren Umfangs der Austrittsöffnung mit der wenigstens einen radialen Querschnittserweiterung ist in einem bestimmungsgemäßen Gebrauch der Vollstrahldüse zumindest zeitweise entlang einer unteren Hälfte des äußeren Umfangs der Austrittsöffnung vorgesehen, damit vorteilhaft ein Aufreißen des Vollstrahls ausgehend von der Zylinderform nur nach unten bezogen auf die Wurfbahn des Strahls erfolgt. Damit kann ein konzentriertes Kühlen der Fläche unterhalb des Strahls insbesondere ausgehend von wenigen Metern hinter dem Wasseraustritt aus der Düse bis zur Auftrefffläche des Strahls auf dem Boden oder dem Brandobjekt erfolgen.

Gemäß einer Ausführungsform der Erfindung weist die Vollstrahldüse einen mehrteiligen Düsenkörper auf, umfassend einen axialen Endabschnitt, in dem die Austrittsöffnung vorgesehen ist und der gegenüber einem sich anschließenden axialen Abschnitt verdrehbar ist, um den Winkelbereich des äußeren Umfangs mit der wenigstens einen radialen Querschnittserweiterung über einer senkrecht auf der Austrittsfläche stehenden Drehachse zu verdrehen, insbesondere um wenigstens 180°. Der sich anschließende axiale Abschnitt schließt sich insbesondere unmittelbar an den Endabschnitt an.

Günstig ist, wenn die wenigstens eine radiale Querschnittserweiterung einen Strömungsquerschnitt ausbildet, der maximal 25 % der Grundfläche des Strömungsquerschnitts des Vollstrahls beträgt, insbesondere maximal 20% oder sogar maximal 10%. Dadurch kann eine Beeinträchtigung der Wurfweite des Vollstrahls vermieden werden. Bei mehreren radialen Querschnittserweiterungen beträgt insbesondere deren Gesamtströmungsquerschnitt maximal 10 % der Grundfläche.

Gemäß einer Ausführungsform der Erfindung ist die wenigstens eine radiale Querschnittserweiterung zumindest im Wesentlichen dreieckförmig, das heißt sie weist einen Strömungsquerschnitt auf, der sich mit einem Dreieck beschreiben lässt. Eine Seite des Dreiecks folgt dabei naturgemäß dem äußeren Umfang der Grundfläche, demnach im Wesentlichen einer Kreisbahn.

Gemäß einer Ausführungsform der Erfindung ist die wenigstens eine radiale Querschnittserweiterung zumindest im Wesentlichen trapezförmig, das heißt sie weist einen Strömungsquerschnitt auf, der sich mit einem Trapez beschreiben lässt. Die Basis des Trapezes folgt dabei naturgemäß dem äußeren Umfang der Grundfläche, demnach im Wesentlichen einer Kreisbahn. Mit Basis ist hierbei die den Querschnitt umschließende Seitenlinie des Trapezes gemeint, welche radial innen in der Strahldüse positioniert ist, also eine imaginäre Linie, die die kreisförmige Grundfläche von der Querschnittserweiterung, also der Trapezfläche, trennt. Die äußere Seite des Trapezes kann gerade oder ebenfalls gebogen, insbesondere in Form einer Kreisbahn sein.

Günstig ist, wenn die Vollstrahldüse einen sich in Axialrichtung erstreckenden Strömungskanal aufweist, der unmittelbar in der Austrittsöffnung mündet, und ein in Strömungsrichtung letzter Axialabschnitt des Strömungskanals gegenüber einem sich unmittelbar davor anschließenden stromaufwärts gelegenen Axialabschnitt des Strömungskanals im Durchmesser reduziert ist. Hierdurch kann die Strömungsgeschwindigkeit des aus der Austrittsöffnung austretenden Wassers beziehungsweise Wasserstrahls vergrößert werden.

Günstig ist, wenn die wenigstens eine radiale Querschnittserweiterung ausschließlich im letzten Axialabschnitt des Strömungskanals vorgesehen ist, das heißt der sich stromaufwärts anschließende Axialabschnitt frei von einer solchen radialen Querschnittserweiterung ist und insbesondere rotationssymmetrisch ist beziehungsweise von einem kreisförmigen oder im Wesentlichen kreisförmigen Umfang umschlossen wird.

Um Turbulenzen in der Strömung zu reduzieren und damit die Wurfweite der Düse zu erhöhen, kann in dem stromaufwärts gelegenen Axialabschnitt des Strömungskanals ein Strahlleitprofil vorgesehen sein, welches den Strömungsquerschnitt in einzelne Kreissektoren unterteilt, wobei sich das Strahlleitprofil leitschaufelartig in der Axialrichtung erstreckt.

Ein erfindungsgemäßer Wasserwerfer mit einer Strahldüse kann besonders leicht dadurch hergestellt werden, dass lediglich an einer Vollstrahldüse der bekannten

Bauart mit vollkreisförmigem Strömungsquerschnitt der Austrittsöffnung insbesondere durch Fräsen eine radiale Querschnittserweiterung in die Austrittsöffnung eingebracht wird. Damit können auch bestehende Strahldüsen leicht erfindungsgemäß nachgerüstet werden.

Durch die Erfindung kann vorteilhaft ein Abregnen des Vollstrahls über der gesamten Länge der Wurfweite erreicht werden. Somit wird nicht nur eine einzige weit entfernte Auftrefffläche, sondern eine sehr lange und schmale Auftrefffläche auf dem Boden erreicht, beginnend bereits einige Meter hinter der Düse und endend mit der maximalen Wurfweite. Beispielsweise können folgende Werte durch die erfindungsgemäße Strahldüse zur Verfügung gestellt beziehungsweise vorgesehen werden: 5000 I Wasserdurchsatz pro Minute, 8 bar Wasserdruck am Eingang der Strahldüse, eine Wurfweite längs der Strahldüse im Bereich von 8 bis 60 m.

Die Düse kann beispielsweise über ein Gewinde auf ein Strahlrohr aufgeschraubt werden und dann durch entsprechendes Verdrehen in eine Stellung gebracht werden, in welcher die wenigstens eine radiale Querschnittserweiterung zumindest teilweise unterhalb der Grundfläche des Strömungsquerschnitts liegt, insbesondere senkrecht unterhalb des tiefsten Punktes der Grundfläche. Gemäß einer Ausführungsform wird die Düse beziehungsweise die Austrittsöffnung in dieser Stellung auf dem Strahlrohr fixiert. Eine andere Ausführungsform sieht eine wahlweise Verdrehbarkeit vor, um den Beregnungseffekt ein- und auszuschalten.

Das Ausschalten kann dadurch erfolgen, dass die radiale Querschnittserweiterung zwischen einer wirksamen und einer unwirksamen Position verdrehbar ist. In der wirksamen Position ist der Strömungsquerschnitt der radialen Erweiterung frei für den Durchtritt von Wasser. In der unwirksamen Position wird der Strömungsquerschnitt verdeckt, sodass kein oder im Wesentlichen kein Wasser durchtreten kann und damit nur die Grundfläche der Austrittsöffnung zum Austritt des Wasserstrahls zur Verfügung steht. Die wirksame Position ist insbesondere unterhalb, beispielsweise senkrecht unterhalb des tiefsten Punktes der Grundfläche vorgesehen. Selbstverständlich könnte auch die radiale Querschnittserweiterung ortsfest gehalten werden und stattdessen wahlweise von einer verdrehbaren oder verschiebbaren Blende abdeckbar sein, um den Beregnungseffekt ein- und auszuschalten. Auch ist es möglich, dass zwar der Strömungsquerschnitt der radialen Erweiterung immer offen ist, aber die radiale Querschnittserweiterung zum Ausschalten des Beregnungseffektes in eine Stellung oberhalb der Grundfläche des Strömungsquerschnitts der Düse verdrehbar und damit unwirksam ist, weil der aus der Grundfläche austretende Vollstrahl das aus der Querschnittserweiterung austretende Wasser schlicht mitreist, wenn dieses sozusagen auf den Vollstrahl abregnet.

Wenn die erfindungsgemäße Düse zur Wasserbeaufschlagung eine größeren Fläche auf dem Boden oder von oben auf Brandgut verwendet wird, so muss die Düse nur noch in einem geeigneten Anstellwinkel gegenüber der Horizontalen, zum Beispiel von 25 bis 30°, ausgerichtet werden und horizontal verschwenkt werden, wohingegen mit den herkömmlichen Strahldüsen sowohl ein horizontales als auch vertikales Verschwenken notwendig war, letzteres um die Wurfweite zu variieren.

Wenn die Düse über 360° verschwenkt wird, kann eine komplette Rundfläche in Form eines Vollkreises abgedeckt werden.

Wenn mit der erfindungsgemäßen Düse ein Anstellwinkel gegenüber einer horizontalen Ebene von nahe 90° gewählt wird, so ergibt sich ein wasserbeaufschlagter Radius rund um den Austrittspunkt des Wassers, beispielsweise um ein Fahrzeug mit einem montierten Wasserwerfer. Dies kann bei Vegetationsbränden lebensrettend sein.

Die Erfindung soll nachfolgend anhand von Ausführungsbeispielen und den Figuren exemplarisch beschrieben werden.

Es zeigen:
- Figur 1: eine beispielhafte Gestaltung einer erfindungsgemäß ausgeführten Vollstrahldüse für einen erfindungsgemäßen Wasserwerfer in einer dreidimensionalen Ansicht;
- Figur 2: eine Draufsicht auf die Austrittsöffnung der Vollstrahldüse der Figur 1;
- Figur 3: einen Längsschnitt durch eine Vollstrahldüse der Figur 1;
- Figur 4: eine Ausführungsform mit Strahlleitprofil;
- Figur 5: eine Draufsicht auf die Austrittsöffnung einer erfindungsgemäß ausgeführten Vollstrahldüse für einen erfindungsgemäßen Wasserwerfer;
- Figur 6: eine Draufsicht auf die Austrittsöffnung einer erfindungsgemäß ausgeführten Vollstrahldüse mit trapezförmiger Querschnittserweiterung für einen erfindungsgemäßen Wasserwerfer.

In der Figur 1 ist für einen erfindungsgemäßen Wasserwerfer eine erfindungsgemäß ausgeführte Vollstrahldüse dargestellt, die beispielsweise an einem Löscharm beziehungsweise am Ende eines Strahlrohres eines Löschfahrzeuges beziehungsweise Flugfeldlöschfahrzeuges montiert werden kann. Die Düse weist eine Austrittsöffnung 1 für den Wasserstrahl auf. Die Austrittsöffnung 1 ist im Bereich des einen axialen Endes der Düse vorgesehen, entgegengesetzt zu einem zweiten axialen Ende, über welches Wasser in die Düse eintritt.

Wie man aus der Figur 1 und 2 erkennen kann, weist die Austrittsöffnung 1 einen äußeren Umfang 2 auf, der die Austrittsfläche zur Ausbildung des Strömungsquerschnitts 3 für das Wasser umschließt. Der Strömungsquerschnitt 3 weist dabei eine zumindest im Wesentlichen kreisförmige Grundfläche 3.1 auf, sowie eine radiale Querschnittserweiterung 3.2. Man könnte somit den Gesamtströmungsquerschnitt in der Austrittsöffnung 1 für das Wasser, zusammengesetzt aus der Grundfläche 3.1 und der radialen Querschnittserweiterung 3.2, auch als schlüssellochartig bezeichnen.

Die Erfindung ist jedoch nicht auf einzige radiale Querschnittserweiterung 3.2 beschränkt. Vielmehr könnten auch mehrere radiale Querschnittserweiterungen vorgesehen sein, wobei in der Figur 2 schematisch eine zweite radiale Querschnittserweiterung 3.2'und eine dritte radiale Querschnittserweiterung 3.2" in gestricheltem Linie angedeutet sind. Entscheidend ist jedoch, dass alle vorgesehenen radialen Querschnittserweiterungen 3.2 und gegebenenfalls 3.2', 3.2" nur in einem vorgegebenen Winkelbereich 2.1 des äußeren Umfangs 2 an der Grundfläche 3.1 angeschlossen sind, wobei der Winkelbereich 2.1 maximal 180° beträgt.

Erfindungsgemäß erstreckt sich der Winkelbereich 2.1, wie in der Figur 2 gezeigt ist, ausschließlich entlang einer Unterseite beziehungsweise unteren Hälfte der Austrittsöffnung 1.

Bei der Schnittdarstellung in der Figur 3 ist ferner gezeigt, dass die Vollstrahldüse einen sich in Axialrichtung 10 erstreckenden Strömungskanal 5 aufweist, der in der Austrittsöffnung 1 mündet. Ein in Strömungsrichtung des Wassers durch die Vollstrahldüse letzter Axialabschnitt 5.1 des Strömungskanals 5 ist gegenüber einem sich unmittelbar anschließenden stromaufwärts gelegenen Axialabschnitt 5.2 des Strömungskanals im Durchmesser reduziert. Dadurch wird eine Beschleunigung des Wassers vor dem Austritt aus der Austrittsöffnung 1 und damit eine größere Wurfweite des Wassersstrahls erreicht. Die Längsachse 11 der Querschnittserweiterung 3.2, hier in Form einer Aussparung 13, verläuft parallel zur Axialrichtung 10.

Wie man ebenfalls aus der Figur 3 deutlich erkennen kann, weist die Düse am wasseraustrittsseitigen Ende einen Steg 6 auf, der zumindest etwas gegenüber der Stirnfläche 7, in welcher die Austrittsöffnung 1 vorgesehen ist, in Axialrichtung hervorsteht und die Austrittsöffnung 1 umschließt.

Während in den Figuren 1-3 nur ein axialer Endabschnitt 8.1 des Düsenkörpers dargestellt ist, zeigt die Figur 4 darüber hinaus einen sich anschließenden Axialabschnitt 8.2 des Düsenkörpers, gegenüber welchem der axiale Endabschnitt 8.1 verdrehbar ist, um die Position der wenigstens einen radialen Querschnittserweiterung 3.2 über dem äußeren Umfang 2 der Austrittsöffnung 1 zu variieren, derart, dass die wenigstens eine radiale Querschnittserweiterung 3.2 aus ihrer nach unten ausgerichteten Stellung in eine seitlich oder nach oben ausgerichteten Stellung verbracht werden kann, in Stufen oder stufenlos.

Ferner ist in der Figur 4 exemplarisch dargestellt, dass in dem Strömungskanal 5, insbesondere dem stromaufwärts gelegenen Axialabschnitt 5.2 mit vergleichsweise größerem Durchmesser ein Strahlleitprofil 9 vorgesehen sein kann, um Turbulenzen in der Strömung zu reduzieren.

Das Strahlleitprofil 9 unterteilt den Strömungskanal 5 zumindest in einzelne Kreissektoren. Im besagten Ausführungsbeispiel unterteilt das Strahlleitprofil 9 den Strömungskanal 5 ferner in eine Kernbohrung, die von den Kreissektoren umschlossen wird.

Bei der in der Figur 5 dargestellten Ausführungsform einer erfindungsgemäßen Vollstrahldüse ist nochmals deutlich ersichtlich, dass sich die radiale Querschnittserweiterung 3.2, die sich an die ringförmige Grundfläche 3.1 des Strömungsquerschnitts 3 anschließt, um die Austrittsöffnung 1 des Strömungskanals 5 zu bilden, in einer unteren Hälfte 4 der Vollstrahldüse vorgesehen ist. Auch hier ist gemäß einer besonders vorzuziehenden Ausführungsform wieder eine einzige Querschnittserweiterung 3.2 vorgesehen, die mittig unten an der ringförmigen Grundfläche 3.1 angeschlossen ist.

Die Querschnittserweiterung 3.2 wird durch eine Aussparung 13 gebildet, deren Längsachse 11 parallel zur Axialrichtung 10 des Strömungskanals 5 verläuft. Die Aussparung 13 erstreckt sich nicht bis zur radial äußeren Oberfläche der Düse beziehungsweise des Düsenkörpers, hier des axialen Endabschnitts 8.1. In gestrichelter Linie ist jedoch angedeutet, dass die Querschnittserweiterung 3.2 auch bis zur radial äußeren Oberfläche der Düse beziehungsweise des Endabschnitts 8.1 geführt sein könnte, dann in Form eines Schlitzes 12. Vorteilhaft verjüngt sich der Schlitz 12 radial von innen nach außen, sodass er annähernd den Querschnitt eines Dreieckes oder wenigstens annähernd den Querschnitt eines Trapezes aufweist.

In der Figur 6 ist gezeigt, wie eine Querschnittserweiterung 3.2 in Form einer Aussparung 13 mit einem trapezförmigen Querschnitt aussehen könnte. Auch hier verjüngt sich der Strömungsquerschnitt der Querschnittserweiterung 3.2 insbesondere radial von innen nach außen.

### Bezugszeichenliste

- 1: Austrittsöffnung
- 2: Umfang
- 2.1: Winkelbereich
- 3: Strömungsquerschnitt
- 3.1: Grundfläche
- 3.2: Querschnittserweiterung
- 4: untere Hälfte
- 5: Strömungskanal
- 5.1: letzter Axialabschnitt
- 5.2: stromaufwärts gelegener Axialabschnitt
- 6: Steg
- 7: Stirnfläche
- 8.1: axialer Endabschnitt
- 8.2: Axialabschnitt
- 9: Strahlleitprofil
- 10: Axialrichtung
- 11: Längsachse
- 12: Schlitz
- 13: Aussparung

## Patentansprüche

1. Wasserwerfer mit einer Vollstrahldüse, die einen entlang einer Axialrichtung (10) verlaufenden Strömungskanal (5) umschließt, mit einer an einem Axialende des Strömungskanals (5) vorgesehenen Austrittsöffnung (1), die einen äußeren Umfang (2) aufweist, der eine Austrittsfläche zur Ausbildung eines Strömungsquerschnitts (3) umschließt, wobei
der Strömungsquerschnitt (3) eine zumindest im Wesentlichen kreisförmige Grundfläche (3.1) aufweist, wobei
ausschließlich in einem Winkelbereich (2.1) des äußeren Umfangs (2) wenigstens eine radiale Querschnittserweiterung (3.2) der Austrittsfläche vorgesehen ist, wobei der Winkelbereich (2.1) maximal 180° beträgt,
die wenigstens eine radiale Querschnittserweiterung (3.2) durch einen mit seiner Längsachse (11) parallel zur Axialrichtung (10) verlaufenden,
senkrecht zur Grundfläche (3.1) mündenden Schlitz (12) oder eine mit ihrer Längsachse (11) parallel zur Axialrichtung (10) verlaufenden, senkrecht zur Grundfläche (3.1) mündenden Aussparung (13) gebildet wird,
**dadurch gekennzeichnet, dass**
sich der Winkelbereich (2.1) in einem bestimmungsgemäßen Gebrauch der Strahldüse entlang einer unteren Hälfte (4) des äußeren Umfangs (2) der Austrittsöffnung (1) erstreckt.

2. Wasserwerfer mit einer Vollstrahldüse gemäß Anspruch 1, **dadurch gekennzeichnet, dass** der Winkelbereich (2.1) maximal 90° beträgt.

3. Wasserwerfer mit einer Vollstrahldüse gemäß einem der Ansprüche 1 oder 2, **dadurch gekennzeichnet, dass** eine einzige radiale Querschnittserweiterung (3.2) in dem Winkelbereich (2.1) vorgesehen ist.

4. Wasserwerfer mit einer Vollstrahldüse gemäß einem der Ansprüche 1 bis 3, **dadurch gekennzeichnet, dass** die Strahldüse einen mehrteiligen Düsenkörper mit zueinander verstellbaren Teilen aufweist, um die radiale Querschnittserweiterung (3.2) wahlweise zu verschließen oder wahlweise in eine Position oberhalb der Grundfläche (3.1) zu verbringen, insbesondere umfassend einen axialen Endabschnitt (8.1), in dem die Austrittsöffnung (1) vorgesehen ist und der gegenüber einem sich anschließenden axialen Abschnitt (8.2) verdrehbar ist, um den Winkelbereich (2.1) des äußeren Umfangs (1) mit der wenigstens einen radialen Querschnittserweiterung (3.2) über eine senkrecht auf der Austrittsfläche stehenden Drehachse zu verdrehen, vorteilhaft um wenigstens 180°.

5. Wasserwerfer mit einer Vollstrahldüse gemäß einem der Ansprüche 1 bis 4, **dadurch gekennzeichnet, dass** die wenigstens eine radiale Querschnittserweiterung (3.2) einen Strömungsquerschnitt ausbildet, der maximal 25%, maximal 20% oder maximal 10 % der Grundfläche (3.1) beträgt.

6. Wasserwerfer mit einer Vollstrahldüse gemäß einem der Ansprüche 1 bis 5, **dadurch gekennzeichnet, dass** die radiale Querschnittserweiterung (3.2) zumindest im Wesentlichen dreiecksförmig ist.

7. Wasserwerfer mit einer Vollstrahldüse gemäß einem der Ansprüche 1 bis 5, **dadurch gekennzeichnet, dass** die radiale Querschnittserweiterung (3.2) zumindest im Wesentlichen trapezförmig ist, mit einer entlang des äußeren Umfangs der Grundfläche (3.1) verlaufenden gekrümmten Basis, insbesondere in Form eines gleichschenkligen Trapezes.

8. Wasserwerfer mit einer Vollstrahldüse gemäß einem der Ansprüche 1 bis 7, **dadurch gekennzeichnet, dass** ein in Strömungsrichtung letzter Axialabschnitt (5.1) des Strömungskanals (5) gegenüber einem sich unmittelbar anschließenden stromaufwärts gelegenen Axialabschnitt (5.2) des Strömungskanals (5) im Durchmesser reduziert ist.

9. Wasserwerfer mit einer Vollstrahldüse gemäß Anspruch 7, **dadurch gekennzeichnet, dass**
die wenigstens eine radiale Querschnittserweiterung (3.2) ausschließlich im letzten Axialabschnitt (5.1) vorgesehen ist.

10. Wasserwerfer mit einer Vollstrahldüse gemäß einem der Ansprüche 8 oder 9,
**dadurch gekennzeichnet, dass** in dem stromaufwärts gelegenen Axialabschnitt (5.2) des Strömungskanals (5) ein Strahlleitprofil (9) vorgesehen ist, welches den Strömungsquerschnitt des Strömungskanals (5) wenigstens in einzelne Kreissektoren unterteilt und sich in der Axialrichtung erstreckt.

11. Wasserwerfer mit einer Vollstrahldüse gemäß einem der Ansprüche 1 bis 10, **dadurch gekennzeichnet, dass** zumindest ein in Strömungsrichtung letzter Axialabschnitt (5.1) des Strömungskanals (5) entlang einer Vertikalebene, die durch eine Mittelachse des Strömungskanals (5) verläuft, spiegelsymmetrisch ist, oder die Vollstrahldüse oder zumindest die strömungsführenden Teile derselben zu der Vertikalebene spiegelsymmetrisch ist/sind.

## Claims

1. Water cannon having a full jet nozzle which encloses a flow channel (5) running along an axial direction (10), having an outlet opening (1) provided at an axial end of the flow channel (5), which has an external circumference (2) which encloses an outlet area to form a flow cross-section (3), wherein
the flow cross-section (3) has an at least substantially circular base area (3.1), wherein
at least one radial cross-sectional extension (3.2) of the outlet area is provided exclusively in an angular range (2.1) of the outer circumference (2), wherein the angular range (2.1) is a maximum of 180°, the at least one radial cross-sectional extension (3.2) is formed by a slot (12) which extends with its longitudinal axis (11) parallel to the axial direction (10) and opens perpendicular to the base area (3.1) or by a recess (13) which extends with its longitudinal axis (11) parallel to the axial direction (10) and opens perpendicular to the base area (3.1),
**characterized in that**
in a usage of the jet nozzle as intended, the angular range (2.1) extends along a lower half (4) of the external circumference (2) of the outlet opening (1).

2. The water cannon having a full jet nozzle according to claim 1, **characterized in that** the angular range (2.1) is a maximum of 90°.

3. The water cannon having a full jet nozzle according to one of claims 1 or 2, **characterized in that** a single radial cross-sectional extension (3.2) is provided in the angular range (2.1).

4. The water cannon having a full jet nozzle according to one of claims 1 to 3, **characterized in that** the jet nozzle comprises a multipart nozzle body having parts which can be adjusted relative to one another in order to optionally close the radial cross-sectional extension (3.2) or optionally bring it into a position above the base area (3.1), in particular comprising an axial end section (8.1) in which the outlet opening (1) is provided and which can be turned with respect to an adjoining axial section (8.2) in order to turn the angular range (2.1) of the external circumference (1) with the at least one radial cross-sectional extension (3.2) about an axis of rotation perpendicular to the outlet area, advantageously by at least 180°.

5. The water cannon having a full jet nozzle according to one of claims 1 to 4, **characterized in that** the at least one radial cross-sectional extension (3.2) forms a flow cross-section which is a maximum of 25%, a maximum of 20% or a maximum of 10% of the base area (3.1).

6. The water cannon having a full jet nozzle according to one of claims 1 to 5, **characterized in that** the radial cross-sectional extension (3.2) is at least substantially triangular.

7. The water cannon having a full jet nozzle according to one of claims 1 to 5, **characterized in that** the radial cross-sectional extension (3.2) is at least substantially trapezoidal, having a curved base running along the external circumference of the base area (3.1), in particular in the form of an equilateral trapezium.

8. The water cannon having a full jet nozzle according to one of claims 1 to 7, **characterized in that** a last axial section (5.1) of the flow channel (5) in the flow direction is reduced in diameter compared with a directly adjoining axial section (5.2) of the flow channel (5) located upstream.

9. The water cannon having a full jet nozzle according to claim 7, **characterized in that** the at least one radial cross-sectional extension (3.2) is provided exclusively in the last axial section (5.1).

10. The water cannon having a full jet nozzle according to one of claims 8 or 9, **characterized in that** a jet guiding profile (9) is provided in the axial section (5.2) of the flow channel (5) located upstream, which divides the flow cross-section of the flow channel (5) at least into individual circular sectors and extends in the axial direction.

11. The water cannon having a full jet nozzle according to one of claims 1 to 10, **characterized in that** at least one last axial section (5.1) of the flow channel (5) in the flow direction is mirror-symmetrical along a vertical plane running through a central axis of the flow channel (5), or the full jet nozzle or at least the flow-guiding parts of the same is/are mirror-symmetrical to the vertical plane.

## Revendications

1. Lance d'arrosage munie d'une buse à jet plein qui entoure un canal d'écoulement (5) orienté dans un sens axial (10), avec une ouverture de sortie (1) prévue à une extrémité axiale du canal d'écoulement (5), qui présente une circonférence extérieure (2) entourant une aire de sortie pour former une section d'écoulement (3), laquelle section d'écoulement (3) présente une aire de base (3.1) au moins sensiblement circulaire, dans laquelle
au moins un élargissement radial de la section (3.2) de l'aire de sortie est prévu uniquement dans une plage d'angle (2.1) de la circonférence extérieure (2), laquelle plage d'angle (2.1) couvre au maximum 180°, l'au moins un élargissement radial de la section (3.2) étant formé par une fente (12) dont l'axe longitudinal (11) est parallèle au sens axial (10) et qui débouche perpendiculairement à l'aire de base (3.1) ou par une découpe (13) dont l'axe longitudinal (11) est parallèle au sens axial (10) et qui débouche perpendiculairement à l'aire de base (3.1),
**caractérisée en ce que** la plage d'angle (2.1) s'étend, quand la buse est utilisée de manière conforme à sa destination, le long d'une moitié inférieure (4) de la circonférence extérieure (2) de l'ouverture de sortie (1).

2. Lance d'arrosage munie d'une buse à jet plein selon la revendication 1, **caractérisée en ce que** la plage d'angle (2.1) couvre au maximum 90°.

3. Lance d'arrosage munie d'une buse à jet plein selon l'une des revendications 1 ou 2, **caractérisée en ce qu'**un seul élargissement radial de la section (3.2) est prévu dans la plage d'angle (2.1).

4. Lance d'arrosage munie d'une buse à jet plein selon l'une des revendications 1 à 3, **caractérisée en ce que** la buse comporte un corps de buse en plusieurs parties avec des parties ajustables les unes par rapport aux autres, pour fermer sélectivement l'élargissement radial de la section (3.2) ou l'amener sélectivement dans une position au-dessus de l'aire de base (3.1), comprenant en particulier une partie d'extrémité axiale (8.1) dans laquelle l'ouverture de sortie (1) est prévue et qui peut tourner par rapport à une partie axiale (8.2) qui s'y raccorde pour faire tourner la plage d'angle (2.1) de la circonférence extérieure (1) avec l'au moins un élargissement radial de la section (3.2) sur un axe de rotation perpendiculaire à l'aire de sortie, de préférence d'au moins 180°.

5. Lance d'arrosage munie d'une buse à jet plein selon l'une des revendications 1 à 4, **caractérisée en ce que** l'au moins un élargissement radial de la section (3.2) forme une section d'écoulement qui représente au maximum 25 %, au maximum 20 % ou au maximum 10 % de l'aire de base (3.1).

6. Lance d'arrosage munie d'une buse à jet plein selon l'une des revendications 1 à 5, **caractérisée en ce que** l'élargissement radial de la section (3.2) est au moins sensiblement triangulaire.

7. Lance d'arrosage munie d'une buse à jet plein selon l'une des revendications 1 à 5, **caractérisée en ce que** l'élargissement radial de la section (3.2) est au moins sensiblement trapézoïdal, avec une base courbe suivant la circonférence extérieure de l'aire de base (3.1), en particulier en forme de trapèze isocèle.

8. Lance d'arrosage munie d'une buse à jet plein selon l'une des revendications 1 à 7, **caractérisée en ce qu'**une dernière partie axiale (5.1) dans le sens d'écoulement du canal d'écoulement (5) a un diamètre réduit par rapport à la partie axiale (5.2) du canal d'écoulement (5) qui s'y raccorde immédiatement en amont.

9. Lance d'arrosage munie d'une buse à jet plein selon la revendication 7, **caractérisée en ce que** l'au moins un élargissement radial de la section (3.2) est prévu uniquement dans la dernière partie axiale (5.1).

10. Lance d'arrosage munie d'une buse à jet plein selon l'une des revendications 8 ou 9, **caractérisée en ce qu'**est prévu dans la partie axiale (5.2) du canal d'écoulement (5) qui se trouve en amont un profil de guidage de jet (9) qui partage la section d'écoulement du canal d'écoulement (5) au moins en secteurs de cercle distincts et qui s'étend dans le sens axial.

11. Lance d'arrosage munie d'une buse à jet plein selon l'une des revendications 1 à 10, **caractérisée en ce qu'**au moins une dernière partie axiale (5.1) dans le sens d'écoulement du canal d'écoulement (5) est symétrique en miroir le long d'un plan vertical qui passe par un axe médian du canal d'écoulement (5), ou la buse à jet plein ou au moins les parties de celle-ci acheminant l'écoulement sont symétriques en miroir par rapport au plan vertical.
